# EUROPÄISCHE PATENTSCHRIFT

(11) **EP 0 140 871 B1**
(45) Veröffentlichungstag und Bekanntmachung des Hinweises auf die Patenterteilung: **19.11.1987**
(21) Anmeldenummer: 84890166.6
(22) Anmeldetag: 10.09.1984
(51) Int. Cl.: A63B 21/00, A63B 21/04, A61B 5/22, A63B 69/00

(54) **Kraftsportgerät**
Muscle training device
Appareil de sport pour le travail des muscles

(30) Priorität: 06.10.1983 AT 3542/83
(43) Veröffentlichungstag der Anmeldung: 08.05.1985
(73) Patentinhaber: Schnaitl, Matthias, A-5142 Eggelsberg (AT)
(72) Erfinder: Schnaitl, Matthias, A-5142 Eggelsberg (AT)
(74) Vertreter: Hübscher, Gerhard, Dipl.-Ing.

## Beschreibung

Die Erfindung betrifft ein neues Kraftsportgerät nach dem einleitenden Teil des Patentanspruches 1.

Insbesondere betrifft die Erfindung ein Kraftsportgerät, das sich als Trainings- und Wettkampfgerät für Wettkämpfe mit folkloristischem Einschlag, vor allem das sogenannte Fingerhakeln, eignet.

Ein Kraftsportgerät nach dem einleitenden Teil des Anspruches 1 ist aus der GB-A-2094647 bekannt. Es handelt sich dabei um ein Trainingsgerät, bei dem ein Seil mittels einer Handhabe aus einem Gehäuse gegen einen einstellbaren Widerstand herausziehbar ist, wobei die eingestellte Widerstandskraft sowie die Zeitdauer, für die diese Widerstandskraft überwunden wurde, angezeigt werden. Um dies zu erreichen, ist das Seil im Gehäuse auf eine Trommel aufgewickelt, die von einem Motor über ein Zwischengetriebe mit einstellbarem Drehmoment angetrieben wird, wobei das Drehmoment an verschiedene durchzuführende Übungen angepasst werden kann. Die gegen das aufgebrachte Drehmoment aufgewendete Zugkraft und das Ausmass, um das das Zugglied aus dem Gehäuse herausgezogen wird, werden durch Wegemesseinrichtungen mit beispielsweise am Trommelumfang vorgesehenen Fühlern oder photoelektrischer Abtastung erfasst und angezeigt. Es ist möglich, das vom Motor aufgebrachte Drehmoment über eine Programmsteuereinrichtung zu variieren. Es erfolgt keine unmittelbare Kraftmessung, sondern diese Kraftmessung wird aufwendig auf dem Umweg über die Wegemessung und die Erfassung der eingegebenen charakteristischen Daten des über den Motor aufgebrachten Drehmomentes bewerkstelligt. Es lässt sich praktisch keine individuell mögliche Höchstleistung bestimmen, sondern nur ermitteln, ob ein vorgegebener Widerstand überwunden wurde oder nicht.

Aus der DE-A-21 57949 ist eine Messeinrichtung für Schwimmleistungen bekannt, mit deren Hilfe die von einem Schwimmer mittels eines Gurtes auf ein Seil übertragene Zugkraft und die Dauer der Aufbringung einer bestimmten Mindestzugkraft auf das Seil gemessen werden. Zu diesem Zweck ist das Seil in ein Gehäuse geführt und dort mit einem rotierend antreibbaren Drehkörper verbunden, der seinerseits im Gehäuse gegen eine Feder verstellbar ist und von einem Uhrwerk angetrieben wird. Der Drehkörper besitzt ein gegebenenfalls gewölbtes, konisches Endstück mit dem ein Fühlerrad in Eingriff steht. Über ein weiteres Fühlerrad wird die normale Drehzahl des Drehkörpers erfasst. Beide Fühlerräder sind mit je einem Zählwerk verbunden, so dass das eine Zählwerk, das die Zahl der Umdrehungen erfasst, die Dauer der Schwimmübung angibt und das andere Zählwerk einen dem Ausziehen des Drehkörpers gegen die Feder und damit der aufgebrachten Kraft während der gewählten Zeitdauer entsprechenden Zählwert angibt. Es werden sportliche Dauerleistungen gemessen. Eine Erfassung momentaner Spitzenleistungen ist nicht möglich.

Aus der DE-A-15 78 648 ist ein Trainingsgerät bekannt, das eine dem Gewichtheben ähnliche körperliche Betätigung ermöglichen soll. Bei diesem Gerät kann ein Seil, das durch eine Reibungsbremse gebremst wird, aus einem Haltegestell herausgezogen werden. Die auf das Seil ausgeübte Bremskraft ist nach einer Skala einstellbar. Eine exakte Bestimmung der tatsächlich aufgebrachten Zugkraft oder eines Maximalwertes der Zugkraft ist nicht möglich.

Aus der DE-A-14 78 056 ist ein Gerät zum Muskeltraining bekannt, bei dem ein Teil von Hand aus entlang einer durch eine Schienenführung bestimmten Bahn bewegt werden muss, wobei die Geschwindigkeit, mit der der Teil bewegt werden kann, nach einer Skala einstellbar ist. Auf den Teil wirkt zusätzlich ein motorischer Antrieb. Die von ihm aufgebrachte Kraft und die aufgewendete Muskelkraft überlagern sich am bewegten Teil und auf einer Anzeige wird die Differenz zwischen der durch die Überlagerung erzeugten Gesamtkraft und der messbaren Motorkraft als tatsächlich aufgewendete Muskelkraft angezeigt. Ein wettkampfmässiger Einsatz des Kraftsportgerätes ist nicht möglich bzw. vorgesehen.

Es gibt Geräte zum Muskeltraining, insbesondere zum Training der Hand- und Armmuskeln in der Grundform einer Drehfeder, deren beide aus einem Gehäuse herausgeführte Endschenkel erfasst und aufeinander zu bewegt werden müssen. Der eine Schenkel der Drehfeder ist am Gehäuse festgelegt und der andere Schenkel bildet gleichzeitig einen entlang einer Gehäuseskala verstellbaren Zeiger, so dass die im Sinne des Zusammendrückens auf die beiden Federschenkel ausgeübte Kraft grob angezeigt werden kann. Es ist aber keine objektive Kraftmessung und auch keine Erfassung des exakten Maximalwertes einer aufgebrachten Kraft möglich.

Die US-A-4307608 betrifft ein Gerät zur Erfassung der Muskelkraft, das im wesentlichen aus einer Kraftmessdose besteht, die mit zwei Handgriffen versehen ist, über die wahlweise Zug- oder Druckkräfte auf den Kraftmessfühler übertragen werden, von dem aus eine digitale Anzeigevorrichtung für die aufgebrachte Kraft gesteuert wird, wobei diese Anzeigevorrichtung auch Einrichtungen zur Erfassung des Maximalwertes der aufgewendeten Kraft und zum Rücksetzen der Anzeige enthalten kann. Die Kräfte werden mit beiden Händen gegensinnig aufgebracht. Es kann daher in der Praxis nur die Kraft der schwächeren Hand gemessen werden. Die Kraftmessdose hat einen vernachlässigbar kleinen Messweg, so dass kein für die meisten Sportarten typischer Kraft/Wegverlauf vorgebbar ist.

Bei den bekannten Kraftsportgeräten erfolgt daher, wenn ein Kraft-Wegverlauf im Gerät vorgegeben ist, die Kraftmessung auf dem Umweg einer Wegmessung gegen einen von aussen aufgebrachten Widerstand bzw. auf dem Umweg der Leistungsmessung eines zusätzlich benötigten Antriebsmotors. Bei reinen Kraftmessgeräten wie nach der US-A-4307608 ist keine Anpassung an den Kraftaufwand-Bewegungsablauf bekannter Sportarten möglich bzw. vorgesehen.

Aufgabe der Erfindung ist die Schaffung eines neuen Kraftsportgerätes, das einfach aufgebaut ist, eine direkte Messung der aufgebrachten Kräfte ermöglicht und dabei trotzdem an die Bewegungsabläufe bei verschiedenen Sportarten angepasst werden kann. Die Hauptaufgabe der Erfindung besteht in der Schaffung eines Kraftsportgerätes, welches bei dem als Fingerhakeln bekannten Kraftsport mit folkloristischem Einschlag genaue Messungen der von den Wettkämpfern erbrachten Leistungen unter gleichen Bedingungen ermöglicht und dabei trotzdem dem einzelnen Wettkämpfer ähnliche Bedingungen bietet, wie sie beim tatsächlichen Wettkampf gegen einen Gegner vorhanden sind.

Bei einem tatsächlichen Wettkampf beim Fingerhakeln sitzen die beiden Wettkämpfer einander auf Schemeln an einem stabilen Tisch gegenüber, haken die Mittelfinger der einen Hand unmittelbar ineinander oder in eine gemeinsame kurze Lederschlaufe, den sogenannten Zugriemen ein und haben die Aufgabe, die Hand des Gegners bis über eine vorbestimmte Marke, meist den eigenen Tischrand zu ziehen.

Die gestellte Aufgabe wird mit den Merkmalen des kennzeichnenden Teiles des Patentanspruches 1 gelöst.

Es wird eine elektronische Kraftmesseinrichtung zur unmittelbaren Kraftmessung verwendet; obwohl in der Regel diese Kraftmesseinrichtung einen vernachlässigbar kleinen Messweg aufweist, wird der Kraft-Wegverlauf bei der Ausübung einer bestimmten Sportart über die Zugfeder und deren Charakteristik angepasst. Beim Fingerhakeln wird die Handhabe meist als Haken zum Einhängen eines Zugriemens ausgebildet, kann aber auch unmittelbar statt des Mittelfingers des Konkurrenten erfasst werden. Die zum Ausziehen der Handhabe über dem Tisch gegen die Feder aufgewendete Kraft wird unmittelbar gemessen und angezeigt. Die Ausziehweite des Zuggliedes und der Widerstand, den das Zugglied dem Ausziehen entgegensetzt, können den tatsächlichen Verhältnissen angepasst sein. Die Messeinrichtungen können Kraftmessdosen mit Dehnungsmessstreifen oder piezoelektrischen Fühlern sein. Durch die Ausbildung mit der Anordnung eines Stützgestelles auf einer vor dem Tisch eine Stellfläche aufweisenden Stützplatte wird die Aufstellung eines Schemels auf dieser Stützplatte möglich. Das Gerät kann an beliebiger Stelle aufgestellt werden, ohne dass für das Stützgestell eine Bodenverankerung notwendig wird, weil sich die vom Wettkämpfer aufgebrachten Kräfte bezüglich der Stützplatte gegenseitig aufheben.

Durch die schwenkbare Lagerung des Gehäuses nach Anspruch 2 die sowohl um eine horizontale, parallel zur Tischebene verlaufende Achse als auch um eine senkrechte Achse möglich ist, stellt sich das Gehäuse mit dem Zugglied in die jeweilige Zugrichtung ein, so dass die tatsächlich aufgwendete Kraft und nicht nur die entsprechende Komponente bei einem sonst möglichen Winkel zwischen Zug- und Ausziehrichtung gemessen werden. Die vorgesehene Feder kann als mechanische oder pneumatische Feder ausgeführt sein. Durch die Dämpfungseinrichtung nach Anspruch 3 wird eine bessere Anpassung an die bei den meisten Sportarten tatsächlich herrschenden Wettkampfbedingungen erzielt und auch die Verletzungsgefahr für den Wettkämpfer durch ein nach völliger oder teilweiser Freigabe der Handhabe zurückschnellendes Zugglied verhindert. Eine bevorzugte Ausführung der Dämpfungseinrichtung ist in Anspruch 4 angegeben.

Die Ausbildung nach Anspruch 5 ermöglicht die Anzeige der höchsten von einem Wettkämpfer aufgebrachten Zugkraft. Die Anzeige kann stehenbleiben bzw. über eine eigene Löschtaste oder ein Zeitglied löschbar sein. Es ist auch eine Ausführung nach Anspruch 6 möglich, um etwa jeweils bestehende Rekorde an einem Trainingsgerät auf Dauer festzuhalten.

Bei entsprechender Adaptierung kann das Kraftsportgerät auch für andere Kraftsportarten eingesetzt werden. Für das «Armdrücken» kann man am Tisch einen Schwenkhebel lagern, der die Hand der Gegners darstellen soll und der mit dem Zugglied in Verbindung steht.

In der Zeichnung ist der Erfindungsgegenstand beispielsweise veranschaulicht. Es zeigt
Fig. 1 ein erfindungsgemässes Gerät schematisiert in Seitenansicht,
Fig. 2 als Detail eine mögliche Art der Abringung der Handhabe und des Zuggliedes an der Messdose,
Fig. 3 in einer der Fig. 2 entsprechenden Darstellungsweise eine andere Ausführung des Zuggliedes und
Fig. 4 ein Prinzipblockschaltschema des elektronischen Teiles des erfindungsgemässen Gerätes.

Nach Fig. 1 ist das Gerät für das «Fingerhakeln» bestimmt. Dementsprechend ist ein Fingerhaklertisch 1 vorgesehen, der neben einem Stützgestell 2 auf einer Stützplatte 3 montiert ist, die vor dem Tisch 1 Platz zum losen Aufstellen eines Schemels 4 bietet. Auf diesem Schemel 4 nimmt ein Wettkämpfer Platz. Das Stützstell 2 befindet sich an der gegenüberliegenden Seite des Tisches 1, es trägt erhöht über der Tischplatte 5 eine elektronische Anzeigevorrichtung 6, die mit ihrem Anzeigefeld zur freien Tischseite weist.

Oberhalb der Tischplatte ist am Stützgestell 2 um eine horizontale Querachse 7 ein Gehäuse 8 schwenkbar gelagert, aus dem ein eine Handhabe darstellender Zughaken 9 herausgeführt ist. Der Wettkämpfer hängt einen Zugriemen 10 in den Zughaken 9 ein und hakt seinen Mittelfinger in diesen Zugriemen 10. Die vom Wettkämpfer aufgebrachte Zugkraft wird elektronisch erfasst und auf der Anzeige 6 angezeigt. Der Wettkämpfer kann mit seinem Mittelfinger etwas höher oder tiefer am Zugriemen 10 angreifen als dies der Lage des Hakens 9 in Fig. 1 entspricht. Das Gehäuse 8 wird um die Achse 7 schwenken, so dass sich eine im Gehäuse 8 in einer Buchse 11 geführte Führungsstange 12 des Zughakens 9 jeweils in die Richtung des aufgewendeten Zuges einstellt.

Nach Fig. 2 ist die Führungsstange 12 über eine Zugfeder 13 und ein bei entspannter Zugfeder schlaffes Drahtseil 14, das über eine weitere Feder 15 in einer Buchse 16 abgestützt ist, mit dieser Buchse 16 verbunden. Die Buchse 16 ist durch eine eine Bohrung 17 in einem Stützrahmen 18 durchsetzende Schraube 19 mit einem Endstück 20 einer Kraftmessdose 21 verbunden, die ihrerseits mit einem weiteren Endstück 22 innerhalb des Gehäuses 9 an einem Stützrahmen 23 abgestützt ist. Die Kraftmessdose 21 erzeugt abhängig von der auf das Endstück 20 wirkenden Kraft veränderliche elektrische Grössen, die elektronisch ausgewertet werden können. Insbesondere enthält die Kraftmessdose Widerstands-Dehnungsmessstreifen die dann in einer Messbrückenschaltung liegen, oder Piezoelemente.

Bei der Ausführung nach Fig. 3 sind an Stelle des Seiles 14 und der Feder 15 nach Fig. 2 zwischen der Führungsstange 12 und der Buchse 16 innerhalb der Feder 13 die Verstellgeschwindigkeit in beiden Richtungen begrenzende Dämpfungseinrichtungen angebracht. Beim Ausführungsbeispiel ist ein mit einem hydraulischen Mittel gefüllter Zylinder 24 vorgesehen, der mit der Buchse 16 verbunden ist. Aus dem Zylinder 24 ist abgedichtet eine mit der Führungsstange 10 verbundene Kolbenstange 25 herausgeführt, die einen im Zylinder 24 verstellbaren Kolben 26 trägt, der eine einen im Verhältnis zum Zylinderquerschnitt kleinen Querschnitt aufweisende Durchtrittsöffnung 27 besitzt. Die Verstellgeschwindigkeit des Kolbens 26 und damit die Ausziehgeschwindigkeit des Hakens 7 wird, ebenso wie das Zusammenziehen der vorher gespannten Feder 13 nach Freigabe des Hakens durch den Dämpfer 24 bis 27 gebremst. Man könnte auch eine etwas grössere Öffnung 27 mit einer sich bei der Rückstellbewegung schliessenden, eine kleinere Durchtrittsöffnung aufweisenden Klappe od. dgl. vorsehen, um für das Ausziehen und Zurückziehen verschiedene Dämpfungswerte zu erhalten.

Wie Fig. 4 zeigt, liegt der elektronische Ausgang der Kraftmessdose 21 an einem Messverstärker 28, dem ein Analog-Digitalwandler 29 nachgeordnet ist. Dieser legt einen dem jeweiligen absoluten Messwert entsprechenden Digitalwert auf einen Mikroprozessor 30, der über eine Anzeige-Steuereinrichtung 31 und einen Decoder-Treiber 32 die elektronische Anzeigeeinrichtung 6 steuert, so dass dort die auf den Haken 9 wirkende Zugkraft bzw. die bei einem Versuch auftretende maximale Zugkraft angezeigt wird.

## Patentansprüche

1. Kraftsportgerät mit einem Stützgestell (2) für ein Gehäuse (8), aus dem ein mit einer Handhabe (9) versehenes Zugglied (12 bis 16, 19, 24 bis 26) der Länge nach gegen einen Widerstand nach einer bestimmten Charakteristik ausziehbar ist, und einer elektronischen Messeinrichtung (21, 28 bis 32) für die aufgewendete Zugkraft mit zugeordnetem Messfühlers (20) und zugeordneter, digitaler Anzeigevorrichtung, dadurch gekennzeichnet, dass die elektronische Messeinrichtung zur Bestimmung der Zugkraft als am Gehäuse (8) abgestützte Kraftmesseinrichtung (21, 28 bis 32), insbesondere als Kraftmessdose ausgebildet ist, dass die Handhabe (9) über das wenigstens eine Zugfeder (13) als Widerstand enthaltende Zugglied (12 bis 16, 19, 24 bis 26) mit dem Messfühler (20) verbunden ist, die Handhabe (9) am Stützgestell (2) erhöht über einem Tisch angebracht ist und Stützgestell (2) und Tisch auf einer gemeinsamen, vor dem Tisch noch eine Stellfläche aufweisenden Stützplatte (3) montiert sind.

2. Kraftsportgerät nach Anspruch 1, dadurch gekennzeichnet, dass das Gehäuse (8) am Stützgestell (2) um eine quer zur Ausziehrichtung des Zuggliedes verlaufende Achse (7) schwenkbar gelagert ist.

3. Kraftsportgerät nach Anspruch 1 oder 2, dadurch gekennzeichnet, dass eine wenigstens die Rückstellbewegung des Zuggliedes (12 bis 16, 19) bei der Entlastung bremsende Dämpfungseinrichtung (24 bis 27) vorgesehen ist.

4. Kraftsportgerät nach Anspruch 3, dadurch gekennzeichnet, dass die Dämpfungseinrichtung als hydraulischer oder pneumatischer Dämpfer mit in einem Zylinder (24) angeordnetem Kolben (26) ausgebildet ist, bei dem die beiden Zylinderräume wenigstens bei der Rückstellbewegung nur über eine Öffnung (27) mit kleinem Durchtrittsquerschnitt verbunden sind.

5. Kraftsportgerät nach einem der Ansprüche 1 bis 4, dadurch gekennzeichnet, dass die Kraftmesseinrichtung (21, 28 bis 32) mit einer löschbaren Maximalwertanzeigevorrichtung (6) versehen ist.

6. Kraftsportgerät nach einem der Ansprüche 1 bis 5, dadurch gekennzeichnet, dass die Kraftmesseinrichtung (21, 28 bis 32) mit einem Maximalwertspeicher versehen ist, dessen Inhalt auf die Anzeigevorrichtung abrufbar ist.

## Claims

1. An implement for heavy athletics comprising a supporting frame (2) for a housing (8), from which a tensile element (12 to 16, 19, 24 to 26) provided with a handle (9) is adapted to be pulled out in its longitudinal direction against a resistance in accordance with a predetermined characteristic, and electronic means (21, 28 to 32) for measuring the tensile force that is being exerted, with an associated sensor and an associated digital indicating device, characterized in that the electronic means for measuring the tensile force consist of a dynamometer (21, 28 to 32), particularly a load cell, that is supported on the housing, the handle (9) is connected to the sensor (20) by means of the tensile element (12 to 16, 19, 24 to 26), which comprises at least one tensile spring (13) for presenting a resistance, the handle (9) is mounted on the supporting frame (2) above a table, and the supporting frame (2) and the table are mounted on a common supporting plate (3), which comprises a supporting surface in front of the table.

2. An implement for heavy athletics according to claim 1, characterized in that the housing (8) is pivoted on the supporting frame (2) on an axis (7) which is transverse to the direction in which the tensile element is pulled out.

3. An implement for heavy athletics according to claim 1 or 2, characterized in that damping means (24 to 27) are provided for braking at least the return movement performed by the tensile element (12 to 16, 19) when it has been released.

4. An implement for heavy athletics according to claim 3, characterized in that the damping means consist of a hydraulic or pneumatic damper having a piston (26), which is disposed in a cylinder (24) having two chambers, which at least during the return movement communicate with each other only through an opening (27) having a small flow area.

5. An implement for heavy athletics according to any of claims 1 to 4, characterized in that the dynamometer (21, 28 to 32) is provided with an erasable maximum value indicating device (6).

6. An implement for heavy athletics according to any of claims 1 to 5, characterized in that the dynamometer (21, 28 to 32) is provided with a maximum value memory and the content of said memory is adapted to be called for indication by the indicating means.

## Revendications

1. Appareil de sport de force muni d'un bâti de soutien (2) pour un carter (8) duquel un organe de traction (12 à 16, 19, 24 à 26) muni d'une poignée (9) peut être extrait dans la direction de la longueur à l'encontre d'une résistance selon une caractéristique déterminée et d'un dispositif électronique de mesure (21, 28 à 32) pour la force de traction appliquée, avec capteur (20) adjoint et dispositif d'affichage numérique adjoint, caractérisé par le fait que le dispositif électronique de mesure pour la détermination de la force de traction est conçu sous forme de dispositif de mesure de force (21, 28 à 32) soutenu sur le carter (8), en particulier sous forme de boîte dynamométrique, que la poignée (9) est reliée au capteur (20) par l'intermédiaire de l'organe de traction (12 à 16, 19, 24 à 26) contenant au moins un ressort de traction (13) en tant que résistance, que la poignée (9) est disposée sur le bâti de soutien (2) de façon relevée au dessus d'une table et que le bâti de soutien (2) et la table sont montés sur une plaque de soutien commune (3) présentant encore devant la table une surface d'installation.

2. Appareil de sport de force selon la revendication 1, caractérisé par le fait que le carter (8) est monté sur le bâti de soutien (2) de manière à pouvoir pivoter autour d'un axe (7) dirigé transversalement à la direction d'extraction de l'organe de traction.

3. Appareil de sport de force selon l'une des revendications 1 et 2, caractérisé par le fait qu'il est prévu un dispositif d'amortissement (24 à 27) freinant au moins le mouvement de rappel de l'organe de traction (12 à 16, 19) lorsqu'on le relache.

4. Appareil de sport de force selon la revendication 3, caractérisé par le fait que le dispositif d'amortissement est conçu sous forme d'amortisseur hydraulique ou pneumatique muni d'un piston (26) disposé dans un cylindre (24), dans lequel les deux cavités de cylindre, au moins lors du mouvement de rappel, ne sont reliées que par l'intermédiaire d'une ouverture (27) à petite section de passage.

5. Appareil de sport de force selon l'une des revendications 1 à 4, caractérisé par le fait que le dispositif de mesure de force (21, 28 à 32) est muni d'un dispositif d'affichage de valeur maximale (6) pouvant être effacé.

6. Appareil de sport de force selon l'une des revendications 1 à 5, caractérisé par le fait que le dispositif de mesure de force (21, 28 à 32) est muni d'une mémoire de valeur maximale dont le contenu peut être appelé sur le dispositif d'affichage.
